# EUROPÄISCHE PATENTSCHRIFT

(11) **EP 3 722 536 B1**
(45) Veröffentlichungstag und Bekanntmachung des Hinweises auf die Patenterteilung: **09.08.2023**
(21) Anmeldenummer: 20163680.0
(22) Anmeldetag: 17.03.2020
(51) Int. Cl.: E04F 15/18, E04F 15/20

(54) **TRÄGERPLATTE FÜR EINEN BODEN-, WAND- ODER DECKENAUFBAU**
SUPPORT PLATE FOR A FLOOR, WALL OR CEILING STRUCTURE
PLAQUE DE SUPPORT POUR UNE CONSTRUCTION AU SOL, AU MUR OU AU PLAFOND

(30) Priorität: 10.04.2019 DE 102019109458
(43) Veröffentlichungstag der Anmeldung: 14.10.2020
(73) Patentinhaber: Infinex Holding GmbH, 72221 Haiterbach (DE)
(72) Erfinder: HARTL, Martin, 72160 Horb Isenburg (DE)
(74) Vertreter: Mammel und Maser Patentanwälte PartG mbB

(56) Entgegenhaltungen:
- EP-B1- 2 231 941
- DE-A1-102006 004 626
- DE-U1-202011 110 801

## Beschreibung

Die Erfindung betrifft eine Trägerplatte für einen Boden-, Wand- oder Deckenaufbau gemäß dem Oberbegriff des Anspruchs 1.

Aus der DE 20 2011 110 801 U1 ist eine Trägerplatte für einen Boden-, Wand- oder Deckenaufbau zum Erzielen einer Entkopplung zwischen einem Untergrund und einer auf einer Trägerplatte aufzubringenden Flächenbekleidung bekannt. Diese Trägerplatte besteht aus einer Platte aus Kunststoff mit einer Vielzahl von Vorsprüngen bzw. Vertiefungen, die einseitig hervorspringend aus einer Ebene der Trägerplatte ausgebildet sind. Auf einer ersten Plattenseite ist eine haftverstärkende Schicht vorgesehen, die den Konturen der ersten Plattenseite folgt. Auf der gegenüberliegenden Plattenseite ist eine weitere Schicht vorgesehen, die an den Vorsprüngen anliegt.

Aus der DE 10 2006 004 626 A1 ist ein Bauelement mit einem plattenförmigen Körper bekannt, das zumindest einen zweischichtigen Aufbau aufweist. Dieses Bauelement umfasst eine Trägerschicht aus einer folienartigen Platte, bei welcher Vorsprünge wechselseitig aus einer Mittelebene hervorstehen. Auf zumindest einer Seite der Trägerschicht bilden die Stirnflächen der Vorsprünge Kontaktflächen zur Aufnahme der zumindest einen Deckschicht, die als Kunststofffolie ausgebildet ist und eine Vielzahl von Durchbrechungen außerhalb der Kontaktflächen mit der Trägerschicht aufweist.

Aus der EP 2 231 941 B1 ist eine Trägerplatte zur Einbindung in eine Bodenkonstruktion bekannt. Diese Trägerplatte besteht aus einer folienartigen Platte aus Kunststoff mit einer Vielzahl von Vorsprüngen und Vertiefungen. Auf einer ersten Plattenseite der folienartigen Platte ist eine haftverstärkende Schicht aufgebracht, die den Konturen der ersten Plattenseite folgt. Auf einer gegenüberliegenden Plattenseite kann eine weitere Schicht vorgesehen sein, welche an den Vorsprüngen anliegt und die Vertiefungen überspannt.

Die Vorsprünge in der folienartigen Platte sind einseitig eingeformt, das heißt, dass von einer ebenen folienartigen Platte einseitig Vorsprünge eingebracht werden, wobei zwischen den Vorsprüngen die Vertiefungen entstehen.

Der Erfindung liegt die Aufgabe zugrunde, eine Trägerplatte zu schaffen, welche eine verbesserte Entkopplung zu einem Untergrund und eine Erhöhung der Nutzlast ermöglicht.

Diese Aufgabe wird durch eine Trägerplatte gelöst, bei welcher die Vorsprünge wechselseitig aus einer Ebene der folienartigen Platte hervorstehend ausgebildet sind, so dass eine Vielzahl von Zeilen und Spalten gebildet ist, bei denen abwechselnd Vorsprünge und Vertiefungen aneinandergereiht sind und entlang einer Diagonalen zu den Reihen und Spalten nur Vertiefungen und in einer weiteren Diagonale nur Vorsprünge aneinandergereiht sind. Eine solche Ausgestaltung der Trägerplatte ermöglicht eine vergrößerte Auflagefläche oder Kontaktfläche zum Untergrund als auch zu einer darauf aufgebrachten Verkleidung, da durch die beidseitige Ausformung von Vorsprüngen wechselseitig aus der Mittelebene der folienartigen Platte eine erhöhte Anzahl von Noppen geschaffen werden kann. Die Vorsprünge erstrecken sich in die eine und andere Richtung senkrecht zur Ebene der folienartigen Platte, so dass die Erhöhungen und Vertiefungen aneinandergrenzen, wodurch eine verbesserte Entkopplungsleistung ermöglicht wird.

Eine bevorzugte Ausgestaltung der Trägerplatte sieht vor, dass die wechselseitig aus der Ebene der folienartigen Platte herausgeformten Vorsprünge kegelstumpfförmig ausgebildet sind. Dies weist den Vorteil auf, dass an den jeweiligen Stirnseiten der Vorsprünge Auflageflächen geschaffen werden, um eine Flächenbekleidung, wie beispielsweise ein Fußbodenbelag, aufzunehmen. Alternativ können auch pyramidenstumpfförmige Vorsprünge vorgesehen sein.

Bevorzugt ist vorgesehen, dass entlang einer Diagonalen, in welcher Vertiefungen aufgereiht sind, zwischen zwei Vertiefungen ein Steg vorgesehen ist. Vorteilhafterweise ist analog entlang der weiteren Diagonalen, entlang der sich die Vorsprünge erstrecken, zwischen zwei Vorsprüngen ebenfalls ein Steg vorgesehen ist. Diese Stege liegen bevorzugt in der Mittelebene. Im jeweiligen Kreuzungspunkt der Diagonalen bilden die jeweiligen Stege vorteilhafterweise einen gemeinsamen Verbindungsabschnitt, deren äußere Randbereiche durch die daran angrenzenden Vertiefungen oder Vorsprünge gebildet und begrenzt sind.

Des Weiteren ist bevorzugt vorgesehen, dass zwischen einander zugeordneten Vorsprüngen und Vertiefungen in der Mittelebene ein sternförmiger Verbindungsabschnitt ausgebildet ist. Dadurch kann eine gleichmäßige Kräfteableitung in alle an den sternförmigen Verbindungsabschnitt angrenzenden Vorsprünge und Vertiefungen erfolgen.

Des Weiteren ist bevorzugt vorgesehen, dass die Vorsprünge sich wechselseitig zur Mittelebene mit gleicher Höhe erstrecken. Insbesondere ist eine Höhe ausgehend von der Mittelebene von kleiner als 5 mm, insbesondere kleiner als 3 mm, vorgesehen.

Des Weiteren ist zur Erhöhung der Lastaufnahme bzw. Nutzlast vorgesehen, dass die Anzahl der Noppen größer als 9.000 Stück/qm ist. Bevorzugt sind mehr als 20.000 Vorsprünge je Quadratmeter vorgesehen, insbesondere 22.500 oder 25.600 Vorsprünge je Quadratmeter. Beispielsweise kann die Anzahl der Vorsprünge in einem Bereich zwischen 22.500 bis zu 90.000 Noppen/Vorsprünge je Quadratmeter liegen. Diese Anzahl umfasst alle gegenüber der Mittelebene hervorstehenden Vorsprünge sowohl auf der ersten Plattenseite als auch auf der zweiten Plattenseite.

Des Weiteren ist bevorzugt vorgesehen, dass die Stirnfläche der Vorsprünge einen Durchmesser von 3 bis 8 mm aufweist. Dadurch wird eine maximale Auflagefläche und eine hinreichende Kraftableitung über die schrägen Mantelflächen der Vorsprünge ermöglicht.

Insbesondere ist die folienartige Platte der Trägerplatte aus LDPE (Low-Density-Polyethylen) ausgebildet. Durch diesen weichen und elastischen Werkstoff kann eine verbesserte Entkopplung erzielt werden. Die Trägerplatte kann auch aus HDPE (High-Density-Polyethylen), PE (Polyethylen) oder PP (Polypropylen) ausgebildet sein. Bevorzugt wird dabei eine Stärke der folienartigen Platte von 0,1 bis 2 mm eingesetzt.

Als haftverstärkende Schicht, welche den Konturen der ersten Plattenseite folgt, ist bevorzugt ein Vlies oder ein Filz vorgesehen. Dadurch kann beim Aufbringen eines Klebemittels zur Fixierung einer Flächenbegleitung eine Verkrallung des Klebemittels mit dem Vlies oder Filz erfolgen.

Bevorzugt weist die Trägerplatte mit der daran vorgesehenen haftverstärkenden Schicht und der weiteren Schicht ein Flächengewicht von 400 g/m² bis 700 g/m², vorzugsweise von 500 bis 600 g/m², auf.

Des Weiteren ist bevorzugt vorgesehen, dass die weitere Schicht auf der zweiten Plattenseite ein Vlies, ein Filz, ein textiles Material, ein maschenartiges Gewebe oder netzartiges Gewebe oder eine perforierte Schicht ist. Dadurch kann eine Belüftung zwischen dem Untergrund und der folienartigen Platte erfolgen.

Diese Trägerplatte gemäß einer der vorbeschriebenen Ausführungsformen wird bevorzugt zur Entkopplung einer Flächenbekleidung auf einem darauf aufzubauenden Untergrund verwendet. Dadurch kann eine Spannungsentkopplung zwischen der Flächenbekleidung und dem Untergrund ermöglicht sein. Darüber hinaus kann auch eine Schallentkopplung, insbesondere Trittschallentkopplung, gegeben sein.

Die Erfindung sowie weitere vorteilhafte Ausführungsformen und Weiterbildungen derselben werden im Folgenden anhand der in den Zeichnungen dargestellten Beispiele näher beschrieben und erläutert. Es zeigen:
Figur 1 eine schematische Schnittdarstellung der Trägerplatte in einer Einbauposition zum Entkoppeln einer Flächenbekleidung zum Untergrund, und
Figur 2 eine schematische Ansicht auf die Trägerplatte gemäß Figur 1.

Figur 1 zeigt eine schematische Schnittansicht einer Trägerplatte 11, welche in einer Draufsicht in Figur 2 dargestellt ist. Diese Trägerplatte 11 besteht aus einer folienartigen Platte 12 aus Kunststoff, welche eine Vielzahl von Vorsprüngen 14 aufweist. Diese Vorsprünge 14 sind beidseitig zu einer Mittelebene 16 ausgebildet, wobei die Mittelebene 16 der Ebene der folienartigen Platte 12 im Rohzustand entspricht. Die Vorsprünge 14 werden somit wechselseitig zu einer ersten Plattenseite 17 und einer zweiten Plattenseite 18 der folienartigen Platte 12 ausgeformt. Dadurch entstehen wechselseitig auch Vertiefungen 19. Die Vorsprünge 14 und Vertiefungen 19 sind abwechselnd zueinander in Reihen und Spalten angeordnet. Dies geht in der Draufsicht aus Figur 2 hervor. Entlang einer ersten Diagonalen 21 sind Vertiefungen 19 vorgesehen. Zwischen zwei Vertiefungen 19 erstreckt sich ein Steg 25, der vorzugsweise in der Mittelebene 16 liegt. In einer weiteren Diagonalen 22 um 90° versetzt zur Diagonalen 21 sind Vorsprünge 14 aneinandergereiht. Zwischen zwei Vorsprüngen 14 erstreckt sich ein Steg 25, der vorzugsweise in der Mittelebene 16 liegt.

Durch das beidseitige Ausformen der Vorsprünge 14 aus der Mittelebene 16 entstehen in der Mittelebene 16 in der Schnittansicht gesehen horizontal ausgebildete Stützabschnitte 23. Diese Stützabschnitte 23 umgeben ringförmig die Vorsprünge 14 beim Wechsel von der einen Plattenseite 17 zur anderen Plattenseite 18. In der Draufsicht gesehen ergibt sich aufgrund der beidseitig zur Mittelebene 16 eingebrachten Vorsprünge 14 bzw. der wechselseitig angeordneten Vorsprünge 14 und Vertiefungen 19 durch die Stege 25 ein sternförmiger Abschnitt 24. Dieser geht bevorzugt auch bündig in die Stege 23 über.

Auf einer ersten Plattenseite 17 ist eine haftverstärkende Schicht 26 vorgesehen. Diese Schicht 26 folgt der Kontur der ersten Plattenseite 17 und überdeckt diese bevorzugt vollständig. Diese Schicht 26 kann aufgeklebt oder auflaminiert oder aufgeschweißt sein. Bevorzugt besteht die haftverstärkende Schicht 26 aus einem Vlies, insbesondere aus Polypropylen oder Polyethylen. Alternativ kann als haftverstärkende Schicht 26 auch ein vorzugsweise feinmaschiges Gewebe, ein Gewirke, ein textiles Material oder ein perforiertes Vlies oder ein perforierter Filz vorgesehen sein.

Auf der zweiten Plattenseite 18 ist an Stirnseiten 28 der Vorsprünge 14 eine weitere Schicht 29 vorgesehen. Diese Schicht 29 überspannt bevorzugt die zwischen den Vorsprüngen 14 ausgebildeten Vertiefungen 19. Diese weitere Schicht 29 kann ein netzartiges Gewebe, ein feinmaschiges Gewebe, ein perforiertes Vlies oder dergleichen sein. Diese weitere Schicht 29 ist mit den Stirnseiten 28 der Vorsprünge 14 verklebt oder verschweißt.

Die Trägerplatte 11 wird beispielsweise zur Entkopplung einer Flächenbekleidung 31 auf einem Untergrund 32 eingesetzt. Dies ist beispielhaft in Figur 1 dargestellt. Die Trägerplatte 11 wird mit der zweiten Plattenseite 18 auf den Untergrund 32 aufgelegt. Alternativ kann diese weitere Schicht 29 mit dem Untergrund 32 verklebt werden. Dabei wird nur eine geringe Menge an Klebemittel aufgebracht, so dass die Vertiefungen 19 frei von Klebemittel oder Mörtel bleiben.

Auf der gegenüberliegenden ersten Plattenseite 17 wird Klebemittel oder Mörtel 34 aufgebracht, um die Flächenbekleidung 31 zur Trägerplatte 11 zu fixieren. Die Flächenbekleidung 31 kann aus einzelnen Fliesen oder Platten, aber auch als Laminat aus Harz oder dergleichen ausgebildet sein.

Die Trägerplatte 11 weist durch die Vielzahl der aus der Mittelebene 16 herausgeformten Vorsprünge 14 eine erhöhte Traglast bzw. Nutzlast auf. Es sind 9.000 Stück Vorsprünge pro Quadratmeter oder mehr als 20.000 Stück Vorsprünge pro Quadratmeter, vorgesehen. Die Steigung der kegelförmigen Wandabschnitte der Vorsprünge 14 verläuft zu einer Vertikalen der Mittelebene 16 bevorzugt in einem Bereich zwischen 10° und 20°. Die beidseitig gegenüber der Mittelebene 16 sich erstreckenden Vorsprünge 14 weisen eine Höhe von weniger als 5 mm auf. Bevorzugt ist die Höhe der Vorsprünge beidseitig zur Mittelebene 16 gleich.

## Patentansprüche

1. Trägerplatte für einen Boden-, Wand oder Deckenaufbau, welche eine folienartige Platte (12) aus Kunststoff mit einer Vielzahl von Vorsprüngen (14) aufweist, mit einer haftverstärkenden Schicht (26) auf einer ersten Plattenseite (17), die den Konturen der ersten Plattenseite (17) folgt, mit einer weiteren Schicht (29), welche an eine der ersten Plattenseite (17) gegenüberliegenden zweiten Plattenseite (18) angreift, wobei die weitere Schicht (29) an Vorsprüngen (14) anliegt, welche dazwischen vorgesehene Vertiefungen (19) überspannt, **dadurch gekennzeichnet,**
- **dass** die Vorsprünge (14) wechselseitig aus einer Mittelebene (16) der folienartigen Platte (12) hervorstehend ausgebildet sind, so dass eine Vielzahl von Zeilen und Spalten gebildet ist, bei denen abwechselnd Vorsprünge (14) und Vertiefungen (19) aneinandergereiht sind und entlang einer Diagonalen (21) zu den Reihen und Spalten in eine Richtung entlang der Diagonalen (21) nur Vertiefungen (19) und rechtwinklig zur Diagonalen (21) entlang einer weiteren Diagonalen (22) nur Vorsprünge (14) aneinandergereiht sind und
- **dass** die Anzahl der Vorsprünge (14) größer als 9.000 Stück/qm ist.

2. Trägerplatte nach Anspruch 1, **dadurch gekennzeichnet, dass** die wechselseitig zur Mittelebene (16) ausgebildeten Vorsprünge (14) kegelstumpfförmig ausgebildet sind.

3. Trägerplatte nach Anspruch 1 oder 2, **dadurch gekennzeichnet, dass** entlang der Diagonale (21) zwischen zwei Vertiefungen ein Steg (25) und/oder entlang der weiteren Diagonalen (22) zwischen zwei Vorsprüngen (14) ein Steg (25) vorgesehen ist.

4. Trägerplatte nach einem der vorhergehenden Ansprüche, **dadurch gekennzeichnet, dass** zwischen zwei über Kreuz einander zugeordneten Vorsprünge (14) und Vertiefungen (19) in der Mittelebene (16) ein sternförmiger Verbindungsabschnitt (24) ausgebildet ist.

5. Trägerplatte nach einem der vorhergehenden Ansprüche, **dadurch gekennzeichnet, dass** die Vorsprünge (14) sich wechselseitig zur Mittelebene (16) mit gleicher Höhe erstrecken und vorzugsweise eine Höhe zur Mittelebene (16) vorgesehen ist, welche kleiner als 5 mm, insbesondere kleiner als 3 mm, ist.

6. Trägerplatte nach einem der vorhergehenden Ansprüche, **dadurch gekennzeichnet, dass** die Anzahl der Vorsprünge (14) größer als 20.000 Stück/qm, insbesondere in einem Bereich zwischen 25.600 bis 90.000 Stück/qm, ist.

7. Trägerplatte nach einem der vorhergehenden Ansprüche, **dadurch gekennzeichnet, dass** die Stirnseite (28) der Vorsprünge (14) einen Durchmesser zwischen 3 bis 8 mm umfasst.

8. Trägerplatte nach einem der vorhergehenden Ansprüche, **dadurch gekennzeichnet, dass** die folienartige Platte (12) aus LDPE hergestellt ist und vorzugsweise eine Dicke von 0,1 bis 2 mm aufweist..

9. Trägerplatte nach einem der vorhergehenden Ansprüche, **dadurch gekennzeichnet, dass** die haftverstärkende Schicht (26) aus einem Vlies oder Filz oder einem Gewebe besteht.

10. Trägerplatte nach einem der vorhergehenden Ansprüche, **dadurch gekennzeichnet, dass** die weitere Schicht (29) aus einem Vlies, Filz, textilen Material, netzartigen oder maschenartigen Gewebe oder einer perforierten Schicht, insbesondere einem perforierten Vlies, besteht.

11. Verwendung der Trägerplatte (11) nach einem der vorhergehenden Ansprüche zur Entkopplung einer Flächenbekleidung (31) zu einem darauf aufliegenden Untergrund (32).

## Claims

1. Carrier plate for a floor, wall or ceiling structure, which has a film-like plate (12) made of plastic having a plurality of protrusions (14), having an adhesion-enhancing layer (26) on a first plate side (17) which follows the contours of the first plate side (17), having a further layer (29) which engages on a second plate side (18) opposite the first plate side (17), wherein the further layer (29) abuts the protrusions (14), which span recesses (19) provided between them, **characterised in that** the protrusions (14) are formed to protrude alternately from a central plane (16) of the film-like plate (12), such that a plurality of rows and columns are formed, in which protrusions (14) and recesses (19) are alternately lined up and only recesses (19) are lined up along a diagonal (21) to the rows and columns in a direction along the diagonal (21) and only protrusions (14) are lined up at right angles to the diagonal (21) along a further diagonal (22), and that the number of protrusions (14) is greater than 9,000 units/sqm.

2. Carrier plate according to claim 1, **characterised in that** the protrusions (14) formed alternately to the central plane (16) are formed as truncated cones.

3. Carrier plate according to claim 1 or 2, **characterised in that** a crosspiece (25) is provided along the diagonal (21) between two recesses and/or a crosspiece (25) is provided along the further diagonal (22) between two protrusions (14).

4. Carrier plate according to one of the preceding claims, **characterised in that** a star-shaped connecting section (24) is formed between two protrusions (14) and recesses (19) in the central plane (16), said protrusions and recesses being assigned to each other crosswise.

5. Carrier plate according to one of the preceding claims, **characterised in that** the protrusions (14) extend alternately to the central plane (16) with the same height and preferably a height relative to the central plane (16) is provided which is less than 5 mm, in particular less than 3 mm.

6. Carrier plate according to one of the preceding claims, **characterised in that** the number of protrusions (14) is greater than 20,000 units/sqm, in particular in a range between 25,600 and 90,000 units/sqm.

7. Carrier plate according to one of the preceding claims, **characterised in that** the front side (28) of the protrusions (14) comprises a diameter between 3 to 8 mm.

8. Carrier plate according to one of the preceding claims, **characterised in that** the film-like plate (12) is made of LDPE and preferably has a thickness of from 0.1 to 2 mm.

9. Carrier plate according to one of the preceding claims, **characterised in that** the adhesion-enhancing layer (26) consists of a fleece or felt or a woven fabric.

10. Carrier plate according to one of the preceding claims, **characterised in that** the further layer (29) consists of a fleece, felt, textile material, netlike or mesh-like fabric or a perforated layer, in particular a perforated fleece.

11. Use of the carrier plate (11) according to one of the preceding claims for decoupling a surface covering (31) to a supporting surface (32) located thereon.

## Revendications

1. Plaque support pour une construction de sol, de paroi ou de plafond laquelle présente une plaque (12) en forme de feuille réalisée en matière plastique, pourvue d'une multitude de saillies (14), pourvue, sur une première face de plaque (17), d'une couche (26) renforçant l'adhérence qui suit les contours de la première face de plaque (17), pourvue d'une autre couche (29) qui est en contact avec une deuxième face de plaque (18) située à l'opposé de la première face de plaque (17), ladite autre couche (29) reposant contre des saillies (14) qui recouvrent des creux (19) prévus entre celles-ci, **caractérisée en ce que**
- les saillies (14) sont formées de manière alternée en faisant saillie sur une face et sur l'autre à partir d'un plan central (16) de la plaque (12) en forme de feuille de sorte à former une multitude de lignes et de colonnes où des saillies (14) et des creux (19) sont alignés les uns aux autres de manière alternée, et **en ce que** le long d'une diagonale (21) par rapport aux lignes et colonnes sont prévus uniquement des creux (19) alignés les uns aux autres dans une direction le long de ladite diagonale (21) et que, à angle droit par rapport à ladite diagonale (21), sont prévues uniquement des saillies (14) alignées les unes aux autres le long d'une autre diagonale (22) et
- le nombre des saillies (14) est supérieur à 9000 pièces/m².

2. Plaque support selon la revendication 1, **caractérisée en ce que** les saillies (14) formées de manière alternée de part et d'autre du plan central (16) sont réalisées en forme de cône tronqué.

3. Plaque support selon la revendication 1 ou 2, **caractérisée en ce que** le long de la diagonale (21) est prévue, entre deux creux, une partie de liaison (25) et/ou que le long de l'autre diagonale (22) est prévue, entre deux saillies (14), une partie de liaison (25).

4. Plaque support selon l'une quelconque des revendications précédentes, **caractérisée en ce qu'**une zone de liaison étoilée (24) est formée dans le plan central (16) entre deux saillies (14) et creux (19) associés en croix.

5. Plaque support selon l'une quelconque des revendications précédentes, **caractérisée en ce que** les saillies (14) s'étendent à même hauteur de manière alternée de part et d'autre du plan central (16) et **en ce que** de préférence la hauteur prévue par rapport au plan central (16) est inférieure à 5 mm, en particulier inférieure à 3 mm.

6. Plaque support selon l'une quelconque des revendications précédentes, **caractérisée en ce que** le nombre des saillies (14) est supérieur à 20 000 pièces/m², en particulier est compris entre 25 600 et 90 000 pièces/m².

7. Plaque support selon l'une quelconque des revendications précédentes, **caractérisée en ce que** la face frontale (28) des saillies (14) comprend un diamètre compris entre 3 et 8 mm.

8. Plaque support selon l'une quelconque des revendications précédentes, **caractérisée en ce que** la plaque (12) en forme de feuille est fabriquée en LDPE et présente de préférence une épaisseur comprise entre 0,1 mm et 2 mm.

9. Plaque support selon l'une quelconque des revendications précédentes, **caractérisée en ce que** la couche (26) renforçant l'adhérence est constituée d'un non-tissé ou d'un feutre ou d'un tissu.

10. Plaque support selon l'une quelconque des revendications précédentes, **caractérisée en ce que** ladite autre couche (29) est constituée d'un non-tissé, d'un feutre, d'un matériau textile, d'un tissu réticulaire ou maillé ou d'une couche perforée, en particulier d'un non-tissé perforé.

11. Utilisation de la plaque support (11) selon l'une quelconque des revendications précédentes en vue d'obtenir le découplage d'un revêtement de surface (31) par rapport à un fond (32) sur lequel celui-ci repose.
